# EUROPÄISCHE PATENTSCHRIFT

(11) **EP 3 606 395 B1**
(45) Veröffentlichungstag und Bekanntmachung des Hinweises auf die Patenterteilung: **22.11.2023**
(21) Anmeldenummer: 18712872.3
(22) Anmeldetag: 20.03.2018
(51) Int. Cl.: A47L 15/50

(54) **BESTECKKORB UND HAUSHALTSGESCHIRRSPÜLMASCHINE**
CUTLERY BASKET AND DOMESTIC DISHWASHER
PANIER À COUVERTS ET LAVE-VAISSELLE MÉNAGER

(30) Priorität: 04.04.2017 DE 102017205714
(43) Veröffentlichungstag der Anmeldung: 12.02.2020
(73) Patentinhaber: BSH Hausgeräte GmbH, 81739 München (DE)
(72) Erfinder: PIETRUSKA, Ralph, 81667 München (DE); OWCZAREK, Janet, 85586 Poing (DE); HEINRICH, Regine, 81667 München (DE)
(86) Internationale Anmeldenummer: PCT/EP2018/057022
(87) Internationale Veröffentlichungsnummer: WO 2018/184830

(56) Entgegenhaltungen:
- EP-A1- 2 279 688
- EP-A1- 3 123 918
- EP-A2- 2 275 018
- WO-A1-2007/048543
- WO-A1-2011/154386
- CN-Y- 201 223 370
- DE-A1- 10 322 096
- DE-U1-202012 101 702
- GB-A- 2 303 055
- JP-U- S57 124 389
- SI-A- 20 510
- US-A1- 2004 094 555
- US-A1- 2008 272 126
- US-A1- 2014 259 381
- US-A1- 2015 305 593

## Beschreibung

Die vorliegende Erfindung betrifft einen Besteckkorb für eine Haushaltsgeschirrspülmaschine, eine Haushaltsgeschirrspülmaschine mit einem derartigen Besteckkorb und eine Anordnung, umfassend einen Stab und einen Besteckkorb.

Eine Geschirrspülmaschine weist einen Spülbehälter und zumindest eine in den Spülbehälter hinein- und aus diesem herausverlagerbare Spülgutaufnahme auf. In der Spülgutaufnahme können mehrere Besteckkörbe zum Aufnehmen von Spülgut, insbesondere zum Aufnehmen von Besteck, vorgesehen sein. Die Besteckkörbe sind aus der Spülgutaufnahme entnehmbar und in diese einstellbar.

Die Druckschrift WO 2014/206459 A1 offenbart einen Besteckkorb für eine Geschirrspülmaschine. Der Besteckkorb weist austauschbare Halterungen für Besteck auf. Weiterhin können mehrere derartige Besteckkörbe modular zu einer Besteckkorbanordnung zusammengestellt werden.

Die Druckschrift DE 297 01 078 U1 offenbart einen Besteckkorb, bei welchem wenigstens ein Seitenteil schwenkbar gelagert ist, wobei der Besteckkorb beliebig in einem Geschirrkorb derart einsetzbar ist, dass eine oder mehrere nach oben weisende Halterungen wenigstens teilweise abgedeckt sind.

Die Druckschrift EP 2 275 018 A2 offenbart eine Geschirrspülmaschine, insbesondere Haushaltsgeschirrspülmaschine, wenigstens aufweisend einen Besteckkorb, welcher aus wenigstens zwei Gutaufnahmeteilelementen gebildet ist, welche in einer ersten Position zueinander zusammen einen ersten Gutaufnahmeraum zur Aufnahme von Besteckteilen oder Kleinteilen bilden, wobei die wenigstens zwei Gutaufnahmeteilelemente in eine zweite Position zueinander bringbar sind. Die wenigstens zwei Gutaufnahmeteilelemente bilden in der zweiten Position zusammen einen zweiten Gutaufnahmeraum zur Aufnahme von Besteckteilen und/oder Kleinteilen, dessen Abmessungen und/oder Form sich von den Abmessungen und/oder Form des ersten Gutaufnahmeraumes unterscheiden. Der Besteckkorb ist oberseitig mit einem Handgriff versehen.

Die Druckschrift US 2004/094555 A1 offenbart einen Besteckkorb für Geschirrspüler, umfassend einen Aufnahmebereich mit einer Vorderwand, gegenüberliegenden Seitenwänden und einer Bodenwand und mit einer Rückwand, wobei die Rückwand so ausgebildet ist, dass sie auf den Aufnahmebereich passt, um einen dauerhaft vierseitigen Korb mit einer offenen Oberseite und einer geschlossenen Unterseite zum Halten von Besteck zu bilden. Der Aufnahmebereich und die Rückwand können zusammenpassende männliche und weibliche Elemente aufweisen, welche zusammenschnappen. Weiterhin kann der Besteckkorb einen Handgriff umfassen, wobei der Handgriff sich bevorzugt an der Rückwand befindet. Der Besteckkorb kann über Schlitze in seiner Rückwand an einer Innenseite der Geschirrspülertür angebracht oder in einem Korb des Geschirrspülers platziert werden.

Die Druckschrift WO 2011/154386 A1 offenbart einen Besteckkorb mit einem Aufnahmekörper, in dem Gegenstände wie Gabeln, Löffel und so weiter angeordnet sind. Der Aufnahmekörper umfasst mindestens zwei Aufbewahrungseinheiten, welche die Grundfläche des Aufnahmekörpers bereitstellen und welche vergrößert/verkleinert werden können, wenn sie relativ zueinander bewegt werden. Der Besteckkorb ist oberseitig mit einem Handgriff versehen.

Die Druckschrift US 2008/272126 A1 offenbart eine Korbanordnung mit einem Behälterteil und einem Deckel, welcher drehbar mit dem Behälterteil gekoppelt ist und welcher eine Rippe aufweist, die sich von diesem an einer Stelle in der Nähe einer Drehachse des Deckels erstreckt. Der Deckel ist so konfiguriert, dass er in einen Eingriffsabschnitt des Behälterteils eingreift, wenn der Deckel zwischen einer geschlossenen Position und einer offenen Position relativ zu dem Behälterteil gedreht wird. Dabei ist Eingriff zwischen der Rippe und dem Eingriffsabschnitt so konfiguriert, dass er den Deckel in mindestens einer der offenen Position und der geschlossenen Position hält.

Die Druckschrift SI 20 510 A offenbart einen Besteckkorb für eine Geschirrspülmaschine, welcher die Möglichkeit bietet, Besteck auf beide bekannten Arten darin aufzubewahren, das heißt gebündelt oder einzeln. Der Reinigungsprozess ist bei beiden Varianten gleich effektiv. Der Umbau des Besteckkorbs für die eine oder andere Verwendungsart ist einfach und schnell. Der Besteckkorb besteht aus einem perforierten, an der Oberseite offenen Korb mit einem Griff und enthält einen manuell einfach und frei umschaltbaren Besteckgriff. Die eine Position dient zur getrennten Aufnahme einzelner Besteckteile, die andere Position zur gebündelten Aufbewahrung. An den Innenseiten der gegenüberliegenden Seitenwände des Besteckbehälters befinden sich Paare von vertikalen Nuten, welche an dem oberen Ende offen sind und welche an den inneren Seitenflächen mit einer Erweiterung versehen sind. Der Besteckgriff ist wie eine perforierte Platte mit Stöpseln ausgeführt, welche an den unteren Ecken angebracht sind, wenn sich der Griff in der vertikalen Position befindet, während der Griff in den Rillen zusammen mit den parallelen Seitenkanten, welche in den Seitenwänden des Korbs ausgeführt sind, in einer Position liegen soll und in der anderen Position zur Ebene gedreht ist, welche ungefähr parallel zum Boden des Korbs liegt. In den Verbreiterungen der Rillen befinden sich die Griffstopfen.

Die Druckschrift US 2014/259381 A1 offenbart ein System zum Einweichen von Silberbesteck in einem Geschirrspülerkorb, umfassend einen Einweichkorb und den Geschirrspülerkorb. Der Einweichkorb umfasst sowohl einen Wasserhalteabschnitt als auch einen Aufhängeabschnitt und der Geschirrspülerkorb passt im Wesentlichen in den Wasserhalterabschnitt des Einweichkorbs.

Vor diesem Hintergrund besteht eine Aufgabe der vorliegenden Erfindung darin, einen verbesserten Besteckkorb zur Verfügung zu stellen.

Demgemäß wird ein Besteckkorb für eine Haushaltsgeschirrspülmaschine vorgeschlagen. Der Besteckkorb umfasst einen Aufnahmebereich zum Aufnehmen von Spülgut, einen an dem Aufnahmebereich vorgesehenen Handgriff, ein zwischen dem Handgriff und dem Aufnahmebereich vorgesehenes Griffloch, wobei das Griffloch eine Rückseite, eine erste Seitenwand und eine zweite Seitenwand des Aufnahmebereichs durchbricht, und einen an dem Handgriff vorgesehenen und sich ausgehend von diesem in Richtung des Aufnahmebereichs in das Griffloch hineinerstreckenden Einhängeabschnitt zum Einhängen des Besteckkorbs in einen außerhalb der Haushaltsgeschirrspülmaschine angeordneten Stab, wobei der Einhängeabschnitt des Besteckkorbs senkrecht zu einer Längsrichtung des Stabs in den Stab einhängbar ist, so dass der Einhängeabschnitt des Besteckkorbs beim senkrechten Einhängen in den Stab den Stab formschlüssig hintergreift.

Dadurch, dass der Einhängeabschnitt des Besteckkorbs vorgesehen ist, kann der Besteckkorb in bestehende Stangen- oder Leistensysteme in einem Küchen- und Wohnumfeld eingehängt und gelagert werden. Durch das Einhängen des Besteckkorbs in bestehende Hängesysteme kann der Besteckkorb zusätzlich als Lagerort für Spülgut dienen. Somit muss das Spülgut nicht ausgeräumt werden.

Das Spülgut ist vorzugsweise Besteck. Der Stab kann auch als Leiste, Stange oder Rohr ausgebildet sein oder als solche bezeichnet werden. Der Stab kann im Querschnitt vieleckig, rund, oval oder rechteckförmig sein. Der Stab erstreckt sich entlang seiner Längsrichtung. Darunter, dass der Einhängeabschnitt des Besteckkorbs senkrecht zu der Längsrichtung des Stabs in diesen einhängbar ist, ist zu verstehen, dass der Einhängeabschnitt des Besteckkorbs so ausgebildet ist, dass dieser beim senkrechten Einhängen in den Stab den Stab formschlüssig hintergreift. Der Einhängeabschnitt des Besteckkorbs ist bevorzugt zusätzlich noch dazu eingerichtet, dass der Besteckkorb parallel oder schräg zu der Längsrichtung in den Stab einhängbar ist. Das Griffloch ist so angeordnet und ausgebildet, dass dieses senkrecht zu der Längsrichtung des Stabs in diesen einhängbar ist.

Vorzugsweise umfasst der Aufnahmebereich eine Unterseite, eine Vorderseite, welche parallel und beabstandet zu der Rückseite angeordnet ist, sowie die erste Seitenwand und die zweite Seitenwand. Die erste Seitenwand und die zweite Seitenwand verlaufen schräg in Richtung des Handgriffs und sind im Bereich des Handgriffs durchbrochen. Das Griffloch weist somit eine C-förmige Geometrie auf.

Gemäß einer ersten Ausführungsform ist der Einhängeabschnitt des Besteckkorbs bogenförmig gekrümmt.

Insbesondere ist der Einhängeabschnitt des Besteckkorbs kreisbogenförmig gekrümmt. Der Einhängeabschnitt des Besteckkorbs erstreckt sich aus einer Unterseite des Handgriffs aus diesem heraus. Der Einhängeabschnitt des Besteckkorbs kann beispielsweise auch vieleckig oder rechteckförmig ausgebildet sein.

Gemäß einer weiteren Ausführungsform ist der Aufnahmebereich quaderförmig, wobei der Aufnahmebereich an einer dem Handgriff abgewandten Unterseite zumindest eine sich in den Aufnahmebereich hineinerstreckende Nut aufweist.

Die Nut ist dazu eingerichtet, einen Draht oder mehrere Drähte einer Spülgutaufnahme der Haushaltsgeschirrspülmaschine aufzunehmen. Hierdurch kann der Besteckkorb einfach und reproduzierbar in der Spülgutaufnahme platziert werden.

Gemäß einer weiteren Ausführungsform weist der Aufnahmebereich eine erste Nut und eine senkrecht zu der ersten Nut angeordnete zweite Nut auf.

Insbesondere sind die erste Nut und die zweite Nut kreuzförmig angeordnet. Der ersten Nut ist eine erste Wand und der zweiten Nut ist eine zweite Wand zugeordnet. Die erste Wand und die zweite Wand sind materialeinstückig mit dem Aufnahmebereich ausgebildet. Durch die kreuzförmige Anordnung der ersten Nut und der zweiten Nut ergeben sich vielfältige Positionierungsmöglichkeiten des Besteckkorbs in der Spülgutaufnahme.

Gemäß einer weiteren Ausführungsform umfasst der Besteckkorb eine Verbindungseinrichtung, welche dazu eingerichtet ist, den Besteckkorb mit einem weiteren Besteckkorb lösbar zu verbinden.

Der Besteckkorb und der weitere Besteckkorb sind identisch aufgebaut. Mit Hilfe der Verbindungseinrichtung können die beiden Besteckkörbe zumindest zeitweise miteinander verbunden und einfach getragen werden. Der Besteckkorb kann auch als erster Besteckkorb und der weitere Besteckkorb kann auch als zweiter Besteckkorb bezeichnet werden.

Gemäß einer weiteren Ausführungsform weist die Verbindungseinrichtung ein an dem Handgriff vorgesehenes und sich von dem Aufnahmebereich wegerstreckendes erstes Verbindungselement und ein an dem Handgriff vorgesehenes korrespondierendes erstes Aufnahmeelement auf, wobei dann, wenn der Besteckkorb mit dem weiteren Besteckkorb verbunden ist, das erste Verbindungselement des Besteckkorbs formschlüssig in das erste Aufnahmeelement des weiteren Besteckkorbs und das erste Verbindungselement des weiteren Besteckkorbs formschlüssig in das erste Aufnahmeelement des Besteckkorbs eingreift.

Das erste Verbindungselement ist vorzugsweise stangen- oder bolzenförmig ausgebildet und erstreckt sich aus dem Handgriff heraus. Das erste Aufnahmeelement ist vorzugsweise eine an dem Handgriff vorgesehene Bohrung. Darunter, dass das erste Aufnahmeelement korrespondierend zu dem ersten Verbindungselement ausgebildet ist, ist zu verstehen, dass das erste Verbindungselement formschlüssig in dem ersten Aufnahmeelement aufnehmbar ist. Eine formschlüssige Verbindung entsteht durch das Ineinander- oder Hintergreifen von mindestens zwei Verbindungspartnern, in diesem Fall dem ersten Verbindungselement und dem ersten Aufnahmeelement. Das erste Verbindungselement und das erste Aufnahmeelement können eine Druckknopfverbindung ausbilden.

Gemäß einer weiteren Ausführungsform weist die Verbindungseinrichtung ein an dem Aufnahmebereich vorgesehenes und sich von dem Aufnahmebereich wegerstreckendes zweites Verbindungselement und ein an dem Aufnahmebereich vorgesehenes korrespondierendes zweites Aufnahmeelement auf, wobei dann, wenn der Besteckkorb mit dem weiteren Besteckkorb verbunden ist, das zweite Verbindungselement des Besteckkorbs formschlüssig in das zweite Aufnahmeelement des weiteren Besteckkorbs und das zweite Verbindungselement des weiteren Besteckkorbs formschlüssig in das zweite Aufnahmeelement des Besteckkorbs eingreift.

Das zweite Verbindungselement ist vorzugsweise bolzen- oder stangenförmig. Das zweite Aufnahmeelement ist insbesondere eine an dem Aufnahmebereich vorgesehene Bohrung.

Gemäß einer weiteren Ausführungsform erstreckt sich der Handgriff über eine Rückseite des Aufnahmebereichs heraus.

Das heißt, der Handgriff ist beabstandet von der Rückseite angeordnet.

Gemäß einer weiteren Ausführungsform umfasst der Besteckkorb eine Aufnahmeplatte zum Aufnehmen von Messern, wobei die Aufnahmeplatte verschwenkbar an dem Aufnahmebereich gelagert ist und in diesen hinein- und aus diesem herausschwenkbar ist.

Somit kann je nach Erfordernis die Aufnahmeplatte genutzt oder nicht genutzt werden. Die Aufnahmeplatte kann lösbar von dem Aufnahmebereich ausgebildet sein. Dadurch, dass die Aufnahmeplatte verschwenkbar an dem Aufnahmebereich gelagert ist, ist diese unverlierbar.

Gemäß einer weiteren Ausführungsform umfasst der Besteckkorb ein Stützelement, welches in den Aufnahmebereich einlegbar und welches aus diesem entnehmbar ist, wobei das Stützelement im Querschnitt kreuzförmig ist.

Das Stützelement weist vorzugsweise einen ersten Abschnitt und einen zweiten Abschnitt auf, welche senkrecht zueinander angeordnet sind. Das Stützelement liegt dann, wenn dieses in dem Aufnahmebereich aufgenommen ist, auf den Wänden der Nuten des Aufnahmebereichs auf. Vorzugsweise ist das Stützelement dann so in dem Aufnahmebereich aufgenommen, dass die Abschnitte des Stützelements in einem Winkel von 45° relativ zu den Nuten des Aufnahmebereichs angeordnet sind. Mit Hilfe des Stützelements ist das in dem Aufnahmebereich aufgenommene Spülgut abgestützt.

Gemäß einer weiteren Ausführungsform weist der Aufnahmebereich eine Vielzahl an Durchbrüchen auf, wobei die Durchbrüche eine Geometrie aufweisen, welche einer miniaturisierten Form des Spülguts entspricht.

Durch die Durchbrüche kann Spülflotte in den Besteckkorb hineinströmen und aus diesem herausströmen. Dies gewährleistet eine zuverlässige Reinigung des Spülguts. Die Besteckminiaturen geben einem Benutzer einen Hinweis auf die Nutzung des Besteckkorbs.

Gemäß einer weiteren Ausführungsform umfasst der Besteckkorb ein Spülgutanlagegitter, welches in den Aufnahmebereich einlegbar und welches aus diesem entnehmbar ist.

Das Spülgutanlagegitter kann auch als Besteckanlagegitter bezeichnet werden. Das Spülgutanlagegitter umfasst eine Vielzahl an Ausnehmungen, welche durch Stege voneinander getrennt sein können. Das Spülgutanlagegitter ist plattenförmig. Je nach Anwendungsfall können Spülgutanlagegitter mit unterschiedlichsten Geometrien eingesetzt werden. Das Spülgutanlagegitter ist auf dem Stützelement platzierbar.

Gemäß einer weiteren Ausführungsform sind der Aufnahmebereich und der Handgriff einstückig aus einem Kunststoffmaterial gefertigt.

Vorzugsweise ist der Besteckkorb ein Kunststoffspritzgussbauteil. Die Aufnahmeplatte ist vorzugsweise ebenfalls ein Kunststoffbauteil. Auch das Stützelement und das Spülgutanlagegitter können als Kunststoffbauteile ausgeführt sein.

Weiterhin wird eine Haushaltsgeschirrspülmaschine mit einem derartigen Besteckkorb vorgeschlagen.

Die Haushaltsgeschirrspülmaschine kann eine Vielzahl derartiger Besteckkörbe aufweisen. Die Haushaltsgeschirrspülmaschine umfasst ferner mehrere Spülgutaufnahmen, in welche der Besteckkorb einstellbar und aus welchen der Besteckkorb entnehmbar ist.

Weiterhin wird eine Anordnung, umfassend einen Stab, welcher sich entlang seiner Längsrichtung erstreckt, und einen derartigen Besteckkorb, vorgeschlagen.

Weitere mögliche Implementierungen des Besteckkorbs und/oder der Haushaltsgeschirrspülmaschine umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform des Besteckkorbs und/oder der Haushaltsgeschirrspülmaschine hinzufügen.

Weitere vorteilhafte Ausgestaltungen und Aspekte der Anordnung, insbesondere des Besteckkorbs und/oder der Haushaltsgeschirrspülmaschine sind Gegenstand der Unteransprüche sowie der im Folgenden beschriebenen Ausführungsbeispiele der Anordnung, insbesondere des Besteckkorbs und/oder der Haushaltsgeschirrspülmaschine. Im Weiteren werden der Besteckkorb und/oder die Haushaltsgeschirrspülmaschine anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische perspektivische Ansicht einer Ausführungsform eines Besteckkorbs für die Haushaltsgeschirrspülmaschine gemäß Fig. 1;
- Fig. 3: eine weitere schematische perspektivische Ansicht des Besteckkorbs gemäß Fig. 2;
- Fig. 4: eine schematische Vorderansicht des Besteckkorbs gemäß Fig. 2;
- Fig. 5: eine schematische Seitenansicht des Besteckkorbs gemäß Fig. 2;
- Fig. 6: eine schematische Aufsicht des Besteckkorbs gemäß Fig. 2;
- Fig. 7: eine schematische perspektivische Explosionsansicht des Besteckkorbs gemäß Fig. 2;
- Fig. 8: eine schematische perspektivische Ansicht dem Besteckkorb gemäß Fig. 2;
- Fig. 9: eine weitere schematische Aufsicht des Besteckkorbs gemäß Fig. 2;
- Fig. 10: eine weitere schematische Seitenansicht des Besteckkorbs gemäß Fig. 2;
- Fig. 11: eine schematische Seitenansicht einer Besteckkorbanordnung mit zwei Besteckkörben gemäß Fig. 2;
- Fig. 12: eine schematische Aufsicht einer Ausführungsform eines Spülgutanlagegitters für den Besteckkorb gemäß Fig. 2;
- Fig. 13: eine schematische Aufsicht einer weiteren Ausführungsform eines Spülgutanlagegitters für den Besteckkorb gemäß Fig. 2;
- Fig. 14: eine schematische Aufsicht einer weiteren Ausführungsform eines Spülgutanlagegitters für den Besteckkorb gemäß Fig. 2;
- Fig. 15: eine schematische Aufsicht einer weiteren Ausführungsform eines Spülgutanlagegitters für den Besteckkorb gemäß Fig. 2; und
- Fig. 16: eine schematische Aufsicht einer weiteren Ausführungsform eines Spülgutanlagegitters für den Besteckkorb gemäß Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E (Pfeil) in den Spülbehälter 2 hineinschiebbar und entgegen der Einschubrichtung E (Pfeil) in einer Auszugsrichtung A (Pfeil) aus dem Spülbehälter 2 herausziehbar.

Die Haushaltsgeschirrspülmaschine 1 umfasst zumindest einen Besteckkorb 15, welcher in der ersten Spülgutaufnahme 12 und/oder in der zweiten Spülgutaufnahme 13 aufnehmbar ist. Der Besteckkorb 15 ist in den Fig. 2 und 3 jeweils in einer schematischen perspektivischen Ansicht, in der Fig. 4 in einer schematischen Vorderansicht, in der Fig. 5 in einer schematischen Seitenansicht, in der Fig. 6 in einer schematischen Aufsicht und in der Fig. 7 in einer schematischen perspektivischen Explosionsansicht dargestellt. Im Folgenden wird auf die Fig. 2 bis 7 gleichzeitig Bezug genommen.

Der Besteckkorb 15 umfasst einen quaderförmigen Aufnahmebereich 16 zum Aufnehmen von Spülgut. Der Aufnahmebereich 16 umfasst einen Boden oder eine Unterseite 17, eine Rückseite 18, eine parallel zu der Rückseite 18 und beabstandet von dieser angeordnete Vorderseite 19 sowie eine erste Seitenwand 20 und eine zweite Seitenwand 21. Die Unterseite 17, die Rückseite 18, die Vorderseite 19 und die Seitenwände 20, 21 sind gitterförmig ausgebildet und umfassen eine Vielzahl an Durchbrüchen 22, 23, von denen in den Fig. 4 und 5 jeweils nur einer mit einem Bezugszeichen versehen ist. Durch die Durchbrüche 22, 23 hindurch kann Spülflotte in den Aufnahmebereich 16 eindringen und aus diesem herausströmen. Die Durchbrüche 22, 23 weisen eine Geometrie auf, welche einer miniaturisierten Form des Spülguts entspricht. Insbesondere weisen die Durchbrüche 22, 23 die Form von Besteckminiaturen auf. Hierdurch kann einem Benutzer ein Hinweis auf den Zweck des Besteckkorbs 15 gegeben werden.

An der Unterseite 17 weist der Aufnahmebereich 16 eine sich in den Aufnahmebereich 16 hineinerstreckende erste Nut 24A und eine senkrecht zu der ersten Nut 24A angeordnete zweite Nut 25A auf, welche sich ebenfalls in den Aufnahmebereich 16 hineinerstreckt. Die Nuten 24A, 25A sind somit kreuzförmig angeordnet. Mit Hilfe der Nuten 24A, 25A kann der Besteckkorb 15 beispielsweise auf Drähten der Spülgutaufnahmen 12, 13 reproduzierbar platziert werden. Hierdurch ist eine definierte Positionierung des Besteckkorbs 15 in den Spülgutaufnahmen 12, 13 möglich. Die erste Nut 24A umfasst eine erste Wand 24B und die zweite Nut 25A umfasst eine zweite Wand 25B.

Die Seitenwände 20, 21 verlaufen bezüglich der Unterseite 17 schräg und bilden zwei Oberkanten 26, 27, welche den Aufnahmebereich 16 einstückig mit einem an diesem vorgesehenen Handgriff 28 verbinden. Wie die Fig. 5 zeigt, erstreckt sich der Handgriff 28 über die Rückseite 18 des Aufnahmebereichs 16 heraus. Das heißt, der Handgriff 28 ist beabstandet von der Rückseite 18 angeordnet. Zwischen dem Handgriff 28 und dem Aufnahmebereich 16 ist ein Griffloch 29 vorgesehen, in das der Benutzer mit einer Hand eingreifen kann. Das Griffloch 29 durchbricht die Rückseite 18 sowie die beiden Seitenwände 20, 21. An dem Handgriff 28 ist ein Einhängeabschnitt 30 vorgesehen. Der Einhängeabschnitt 30 des Besteckkorbs 15 ist bogenförmig gekrümmt und erstreckt sich ausgehend von dem Handgriff 28 in Richtung des Aufnahmebereichs 16 in das Griffloch 29 hinein.

Die Funktionalität des Einhängeabschnitts 30 des Besteckkorbs 15 wird nachfolgend anhand der Fig. 8 bis 10 gezeigt. Die Fig. 8 zeigt dabei eine schematische perspektivische Ansicht des Besteckkorbs 15, die Fig. 9 zeigt eine schematische Aufsicht des Besteckkorbs 15 und die Fig. 10 zeigt eine schematische Seitenansicht des Besteckkorbs 15. Im Folgenden wird auf die Fig. 8 bis 10 gleichzeitig Bezug genommen. Mit Hilfe des Einhängeabschnitts 30 des Besteckkorbs 15 kann der Besteckkorb 15 in einen außerhalb der Haushaltsgeschirrspülmaschine 1 und nicht zu dieser gehörenden Stab 31 eingehängt werden. Der Stab 31 kann auch als Stange, Leiste, Rohr oder dergleichen ausgebildet sein oder bezeichnet werden. Der Stab 31 kann Teil eines bestehenden Stangen- oder Leistensystems in einem Küchen- oder Wohnumfeld sein. Beispielsweise ist der Stab 31 Teil eines Küchenmöbels 32. Der Stab 31 weist eine Längsrichtung L (Doppelpfeil) auf, entlang der dieser sich erstreckt.

Beim Einhängen des Besteckkorbs 15 in den Stab 31 wird der Stab 31 in das Griffloch 29 eingeführt, und der Einhängeabschnitt 30 des Besteckkorbs 15 hintergreift den Stab 31 derart, dass der Besteckkorb 15 in einer Schwerkraftrichtung g (Pfeil) an dem Stab 31 fixiert wird. Der Einhängeabschnitt 30 des Besteckkorbs 15 wird in einer Richtung R (Pfeil) senkrecht oder schräg zu der Längsrichtung L (Doppelpfeil) des Stabs 31 in diesen eingehängt. Der Besteckkorb 15 kann entgegen der Schwerkraftrichtung g (Pfeil) wieder von dem Stab 31 abgehoben werden. Der Besteckkorb 15 kann somit einfach in den Stab 31 eingehängt und beispielsweise an diesem zum Beladen oder Entladen des Besteckkorbs 15 mit Spülgut gelagert werden.

Nun zurückkehrend zu den Fig. 2 bis 7 umfasst der Besteckkorb 15 weiterhin eine Verbindungseinrichtung 33, welche dazu eingerichtet ist, den Besteckkorb 15 mit einem weiteren, in der Fig. 11 gezeigten Besteckkorb 15' lösbar zu verbinden. Der Besteckkorb 15 kann auch als erster Besteckkorb und der weitere Besteckkorb 15' kann auch als zweiter Besteckkorb bezeichnet werden. Mit Hilfe der Verbindungseinrichtung 33 können zwei identische Besteckkörbe 15, 15' zeitweise verbunden und durch ein Greifen an den jeweiligen Handgriffen 28 getragen werden.

Die Verbindungseinrichtung 33 umfasst ein an dem Handgriff 28 vorgesehenes und sich von dem Aufnahmebereich 16 wegerstreckendes erstes Verbindungselement 34 und ein an dem Handgriff 28 vorgesehenes korrespondierendes erstes Aufnahmeelement 35. Das erste Verbindungselement 34 ist beispielsweise als sich aus dem Handgriff 28 herauserstreckender Stab oder Bolzen und das erste Aufnahmeelement 35 ist als den Handgriff 28 durchbrechender Durchbruch ausgebildet. Insbesondere bilden die ersten Verbindungselemente 34 und die ersten Aufnahmeelemente 35 des Besteckkorbs 15 und des weiteren Besteckkorbs 15' einen Druckknopfverschluss.

Insbesondere greift dann, wenn der Besteckkorb 15 mit dem weiteren Besteckkorb 15' verbunden ist, das erste Verbindungselement 34 des Besteckkorbs 15 formschlüssig in das erste Aufnahmeelement 35 des weiteren Besteckkorbs 15' ein. Ferner greift das erste Verbindungselement 34 des weiteren Besteckkorbs 15' formschlüssig in das erste Aufnahmeelement 35 des Besteckkorbs 15 ein. Die Besteckkörbe 15, 15' können so mit Hilfe der Verbindungseinrichtung 33 lösbar verbunden und voneinander getrennt werden.

Die Verbindungseinrichtung 33 weist ferner ein an dem Aufnahmebereich 16 und insbesondere an der Rückseite 18 des Aufnahmebereichs 16 vorgesehenes und sich von dem Aufnahmebereich 16 wegerstreckendes zweites Verbindungselement 36 sowie ein an dem Aufnahmebereich 16 vorgesehenes korrespondierendes zweites Aufnahmeelement 37 auf. Die Funktionalität des zweiten Verbindungselements 36 und des zweiten Aufnahmeelements 37 entspricht der Funktionalität des ersten Verbindungselements 34 und des ersten Aufnahmeelements 35.

Das heißt, dann, wenn der Besteckkorb 15 mit dem weiteren Besteckkorb 15' verbunden ist, greift das zweite Verbindungselement 36 des Besteckkorbs 15 formschlüssig in das zweite Aufnahmeelement 37 des weiteren Besteckkorbs 15' und das zweite Verbindungselement 36 des weiteren Besteckkorbs 15' greift formschlüssig in das zweite Aufnahmeelement 37 des Besteckkorbs 15 ein. Dabei ist das erste Verbindungselement 34 oberhalb des zweiten Aufnahmeelements 37 und das erste Aufnahmeelement 35 ist oberhalb des zweiten Verbindungselements 36 angeordnet. Der Besteckkorb 15 und der weitere Besteckkorb 15' bilden eine in der Fig. 11 gezeigte Besteckkorbanordnung 38.

Wie die Fig. 2, 6 und 7 zeigen, umfasst der Besteckkorb 15 eine Aufnahmeplatte 39 zum Aufnehmen von Messern. Die Aufnahmeplatte 39 ist rechteckig und weist eine Vielzahl an Durchbrüchen oder Schlitzen 40 auf, durch die Messer hindurchschiebbar sind. Die Aufnahmeplatte 39 ist vorzugsweise ein Kunststoffspritzgussteil. Die Aufnahmeplatte 39 ist verschwenkbar an dem Aufnahmebereich 16 gelagert und ist in diesen hinein- und aus diesem herausschwenkbar.

Wie die Fig. 7 ferner zeigt, umfasst der Besteckkorb 15 ein Stützelement 41, welches in den Aufnahmebereich 16 einlegbar und welches aus diesem entnehmbar ist. Das Stützelement 41 ist im Querschnitt kreuzförmig und umfasst einen ersten Abschnitt 42 und einen zweiten Abschnitt 43, welche senkrecht zueinander positioniert sind. Das Stützelement 41 ist vorzugsweise ebenfalls ein Kunststoffspritzgussbauteil. Das Stützelement 41 liegt vorzugsweise auf den Wänden 24B, 25B der Nuten 24A, 25A auf und ist so positioniert, dass die Abschnitte 42, 43 in einem Winkel von 45° relativ zu den Nuten 24A, 25A angeordnet sind. Mit Hilfe des Stützelements 41 kann das Spülgut in dem Besteckkorb 15 abgestützt sein.

Der Besteckkorb 15 umfasst weiterhin ein in den Fig. 2, 6 und 7 gezeigtes Spülgutanlagegitter 44, welches plattenförmig ausgebildet ist. Das Spülgutanlagegitter 44 ist in den Aufnahmebereich 16 einlegbar und aus diesem entnehmbar. In einem in den Aufnahmebereich 16 eingelegte Zustand liegt das Spülgutanlagegitter 44 auf dem Stützelement 41 auf. Das Spülgutanlagegitter 44 umfasst eine Vielzahl unterschiedlich geformter Durchbrüche 45, von denen in der Fig. 7 lediglich einer mit einem Bezugszeichen versehen ist. Durch die Durchbrüche 45 kann das Spülgut hindurchgeführt werden. Die Durchbrüche 45 sind mit Hilfe von Stegen 46 voneinander getrennt. Mit Hilfe der Durchbrüche 45 ist das Spülgut voneinander beabstandet in dem Besteckkorb 15 aufgenommen. Das Spülgutanlagegitter 44 ist vorzugsweise ein Kunststoffspritzgussbauteil. Die Fig. 12 zeigt das Spülgutanlagegitter 44 gemäß den Fig. 2, 6 und 7 in einer schematischen Aufsicht.

Die Fig. 13 zeigt eine schematische Aufsicht einer weiteren Ausführungsform eines Spülgutanlagegitters 44. Bei dieser Ausführungsform des Spülgutanlagegitters 44 umfasst dieses unterschiedlich geformte wabenförmige Durchbrüche 45, welche mit Hilfe einer Vielzahl an Stegen 46 voneinander abgetrennt sind.

Die Fig. 14 zeigt eine schematische Aufsicht einer weiteren Ausführungsform eines Spülgutanlagegitters 44. Bei dieser Ausführungsform des Spülgutanlagegitters 44 ist eine Vielzahl wellenförmig verlaufender Stege 46 vorgesehen. Zwischen den Stegen 46 sind Durchbrüche 45 vorgesehen. Die Stege 46 können federelastisch verformbar sein.

Die Fig. 15 zeigt eine schematische Aufsicht einer weiteren Ausführungsform eines Spülgutanlagegitters 44. Bei dieser Ausführungsform des Spülgutanlagegitters 44 ist eine Vielzahl unregelmäßig und schräg angeordneter Stege 46 vorgesehen, die Durchbrüche 45 voneinander abtrennen.

Die Fig. 16 zeigt eine schematische Aufsicht einer weiteren Ausführungsform eines Spülgutanlagegitters 44. Bei dieser Ausführungsform des Spülgutanlagegitters 44 sind mehreckige Durchbrüche 45 vorgesehen, welche von Stegen 46 voneinander abgetrennt sind.

Mit Hilfe des angeformten Handgriffs 28 kann der Besteckkorb 15 an verschiedenen Stangen- oder Leistensystemen im Küchen- und Wohnumfeld gelagert werden. Zusätzlich bietet der Handgriff 28 die Möglichkeit, zwei identische Besteckkörbe 15, 15' zeitweise zu verbinden und zu tragen. Die Durchbrüche 22, 23 in Form von Besteckminiaturen geben dem Benutzer Hinweise auf die Benutzung des Besteckkorbs 15. Weiterhin erhalten die auswechselbaren Spülgutanlagegitter 44 das Spülgut optimal in Position. Durch das Einhängen des Besteckkorbs 15 in bestehende Hängesysteme kann der Besteckkorb 15 zusätzlich als Lagerort für Besteck oder gegebenenfalls andere Utensilien dienen. Somit muss das Spülgut nicht aus dem Besteckkorb 15 ausgeräumt werden. Zusätzlich bietet die kompakte Form des Besteckkorbs 15 die Möglichkeit, diesen zur Lagerung von Spülgut in Schränken zu nutzen.

Der in den Figuren dargestellte Besteckkorb 15, 15' kann Teil einer Anordnung, umfassend einen Stab 31, welcher sich entlang seiner Längsrichtung L (Doppelpfeil) erstreckt, und den Besteckkorb 15, 15', sein. Dabei ist der Einhängeabschnitt 30 des Besteckkorbs 15, 15' senkrecht zu der Längsrichtung L (Doppelpfeil) des Stabs 31 in diesen einhängbar ist, so dass der Einhängeabschnitt 30 des Besteckkorbs 15, 15' beim senkrechten Einhängen in den Stab 31 den Stab 31 formschlüssig hintergreift.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Besteckkorb
- 15': Besteckkorb
- 16: Aufnahmebereich
- 17: Unterseite
- 18: Rückseite
- 19: Vorderseite
- 20: Seitenwand
- 21: Seitenwand
- 22: Durchbruch
- 23: Durchbruch
- 24A: Nut
- 24B: Wand
- 25A: Nut
- 25B: Wand
- 26: Oberkante
- 27: Oberkante
- 28: Handgriff
- 29: Griffloch
- 30: Einhängeabschnitt
- 31: Stab
- 32: Küchenmöbel
- 33: Verbindungseinrichtung
- 34: Verbindungselement
- 35: Aufnahmeelement
- 36: Verbindungselement
- 37: Aufnahmeelement
- 38: Besteckkorbanordnung
- 39: Aufnahmeplatte
- 40: Schlitz
- 41: Stützelement
- 42: Abschnitt
- 43: Abschnitt
- 44: Spülgutanlagegitter
- 45: Durchbruch
- 46: Steg

- A: Auszugsrichtung (Pfeil)
- E: Einschubrichtung (Pfeil)
- g: Schwerkraftrichtung (Pfeil)
- L: Längsrichtung (Doppelpfeil)
- R: Richtung (Pfeil)

## Patentansprüche

1. Besteckkorb (15, 15') für eine Haushaltsgeschirrspülmaschine (1), mit einem Aufnahmebereich (16) zum Aufnehmen von Spülgut, einem an dem Aufnahmebereich (16) vorgesehenen Handgriff (28), einem zwischen dem Handgriff (28) und dem Aufnahmebereich (16) vorgesehenen Griffloch (29), wobei das Griffloch (29) eine Rückseite (18), eine erste Seitenwand (20) und eine zweite Seitenwand (21) des Aufnahmebereichs (16) durchbricht, und einem an dem Handgriff (28) vorgesehenen und sich ausgehend von diesem in Richtung des Aufnahmebereichs (16) in das Griffloch (29) hineinerstreckenden Einhängeabschnitt (30), eingerichtet, um den Besteckkorb (15, 15') in einen außerhalb der Haushaltsgeschirrspülmaschine (1) angeordneten Stab (31) einzuhängen, wobei der Einhängeabschnitt (30) des Besteckkorbs (15, 15') senkrecht zu einer Längsrichtung (L) des Stabs (31) in den Stab (31) einhängbar ist, so dass der Einhängeabschnitt (30) des Besteckkorbs (15, 15') beim senkrechten Einhängen in den Stab (31) den Stab (31) formschlüssig hintergreift.

2. Besteckkorb (15, 15') nach Anspruch 1, **dadurch gekennzeichnet, dass** der Einhängeabschnitt (30) des Besteckkorbs (15, 15') bogenförmig gekrümmt ist.

3. Besteckkorb (15, 15') nach Anspruch 1 oder 2, **dadurch gekennzeichnet, dass** der Aufnahmebereich (16) quaderförmig ist, wobei der Aufnahmebereich (16) an einer dem Handgriff (28) abgewandten Unterseite (17) zumindest eine sich in Aufnahmebereich (16) hineinerstreckende Nut (24A, 25A) aufweist.

4. Besteckkorb (15, 15') nach Anspruch 1, 2 oder 3, **dadurch gekennzeichnet, dass** der Aufnahmebereich (16) eine erste Nut (24A) und eine senkrecht zu der ersten Nut (24A) angeordnete zweite Nut (25A) aufweist.

5. Besteckkorb (15, 15') nach einem der vorhergehenden Ansprüche, **gekennzeichnet durch** eine Verbindungseinrichtung (33), welche dazu eingerichtet ist, den Besteckkorb (15) mit einem weiteren Besteckkorb (15') lösbar zu verbinden.

6. Besteckkorb (15, 15') nach Anspruch 5, **dadurch gekennzeichnet, dass** die Verbindungseinrichtung (33) ein an dem Handgriff (28) vorgesehenes und sich von dem Aufnahmebereich (16) wegerstreckendes erstes Verbindungselement (34) und ein an dem Handgriff (28) vorgesehenes korrespondierendes erstes Aufnahmeelement (35) aufweist, wobei dann, wenn der Besteckkorb (15) mit dem weiteren Besteckkorb (15') verbunden ist, das erste Verbindungselement (34) des Besteckkorbs (15) formschlüssig in das erste Aufnahmeelement (35) des weiteren Besteckkorbs (15') und das erste Verbindungselement (34) des weiteren Besteckkorbs (15') formschlüssig in das erste Aufnahmeelement (35) des Besteckkorbs (15) eingreift.

7. Besteckkorb (15, 15') nach Anspruch 6, **dadurch gekennzeichnet, dass** die Verbindungseinrichtung (33) ein an dem Aufnahmebereich (16) vorgesehenes und sich von dem Aufnahmebereich (16) wegerstreckendes zweites Verbindungselement (36) und ein an dem Aufnahmebereich (16) vorgesehenes korrespondierendes zweites Aufnahmeelement (37) aufweist, wobei dann, wenn der Besteckkorb (15) mit dem weiteren Besteckkorb (15') verbunden ist, das zweite Verbindungselement (36) des Besteckkorbs (15) formschlüssig in das zweite Aufnahmeelement (37) des weiteren Besteckkorbs (15') und das zweite Verbindungselement (36) des weiteren Besteckkorbs (15') formschlüssig in das zweite Aufnahmeelement (37) des Besteckkorbs (15) eingreift.

8. Besteckkorb (15, 15') nach einem der vorhergehenden Ansprüche, **dadurch gekennzeichnet, dass** sich der Handgriff (28) über eine Rückseite (18) des Aufnahmebereichs (16) herauserstreckt.

9. Besteckkorb (15, 15') nach einem der vorhergehenden Ansprüche, **gekennzeichnet durch** eine Aufnahmeplatte (39) zum Aufnehmen von Messern, wobei die Aufnahmeplatte (39) verschwenkbar an dem Aufnahmebereich (16) gelagert ist und in diesen hinein- und aus diesem herausschwenkbar ist.

10. Besteckkorb (15, 15') nach einem der vorhergehenden Ansprüche, **gekennzeichnet durch** ein Stützelement (41), welches in den Aufnahmebereich (16) einlegbar und welches aus diesem entnehmbar ist, wobei das Stützelement (41) im Querschnitt kreuzförmig ist.

11. Besteckkorb (15, 15') nach einem der vorhergehenden Ansprüche, **dadurch gekennzeichnet, dass** der Aufnahmebereich (16) eine Vielzahl an Durchbrüchen (22, 23) aufweist, wobei die Durchbrüche (22, 23) eine Geometrie aufweisen, welche einer miniaturisierten Form des Spülguts entspricht.

12. Besteckkorb (15, 15') nach einem der vorhergehenden Ansprüche, **gekennzeichnet durch** ein Spülgutanlagegitter (44), welches in den Aufnahmebereich (16) einlegbar und welches aus diesem entnehmbar ist.

13. Besteckkorb (15, 15') nach einem der vorhergehenden Ansprüche, **dadurch gekennzeichnet, dass** der Aufnahmebereich (16) und der Handgriff (28) einstückig aus einem Kunststoffmaterial gefertigt sind.

14. Haushaltsgeschirrspülmaschine (1) mit einem Besteckkorb (15, 15') nach einem der Ansprüche 1 bis 13.

15. Anordnung, umfassend einen Stab (31), welcher sich entlang seiner Längsrichtung (L) erstreckt, und einen Besteckkorb (15, 15') nach einem der Ansprüche 1 bis 13.

## Claims

1. Cutlery basket (15, 15') for a household dishwasher (1), having a receiving area (16) for receiving items to be washed, a handle (28) provided on the receiving area (16), a grip hole (29) provided between the handle (28) and the receiving area (16), wherein the grip hole (29) penetrates a rear side (18), a first side wall (20) and a second side wall (21) of the receiving area (16), and a suspension segment (30) provided on the handle (28) and starting from this extending in the direction of the receiving area (16) into the grip hole (29) designed to suspend the cutlery basket (15, 15') in a rod (31) arranged outside of the household dishwasher (1), wherein the suspension segment (30) of the cutlery basket (15, 15') can be suspended at a right angle to a longitudinal direction (L) of the rod (31) in the rod (31), so that the suspension segment (30) of the cutlery basket (15, 15') engages in a form-fit manner behind the rod (31) when suspended at a right angle in the rod (31).

2. Cutlery basket (15, 15') according to claim 1, **characterised in that** the suspension segment (30) of the cutlery basket (15, 15') is curved in an arched manner.

3. Cutlery basket (15, 15') according to claim 1 or 2, **characterised in that** the receiving area (16) is square, wherein the receiving area (16) has at least one groove (24A, 25A) extending into the receiving area (16) on an underside (17) facing away from the handle (28).

4. Cutlery basket (15, 15') according to claim 1, 2 or 3, **characterised in that** the receiving area (16) has a first groove (24A) and a second groove (25A) arranged at a right angle to the first groove (24A).

5. Cutlery basket (15, 15') according to one of the preceding claims, **characterised by** a connecting facility (33) which is designed to detachably connect the cutlery basket (15) to a further cutlery basket (15').

6. Cutlery basket (15, 15') according to claim 5, **characterised in that** the connecting facility (33) has a first connecting element (34) provided on the handle (28) and extending away from the receiving area (16) and a corresponding first receiving element (35) provided on the handle (28), wherein if the cutlery basket (15) is connected to the further cutlery basket (15'), the first connecting element (34) of the cutlery basket (15) engages in a form-fit manner into the first receiving element (35) of the further cutlery basket (15') and the first connecting element (34) of the further cutlery basket (15') engages in a form-fit manner into the first receiving element (35) of the cutlery basket (15).

7. Cutlery basket (15, 15') according to claim 6, **characterised in that** the connecting facility (33) has a second connecting element (36) provided on the receiving area (16) and extending away from the receiving area (16) and a corresponding second receiving element (37) provided on the receiving area (16), wherein if the cutlery basket (15) is connected to the further cutlery basket (15'), the second connecting element (36) of the cutlery basket (15) engages in a form-fit manner into the second receiving element (37) of the further cutlery basket (15') and the second connecting element (36) of the further cutlery basket (15') engages in a form-fit manner into the second receiving element (37) of the cutlery basket (15).

8. Cutlery basket (15, 15') according to one of the preceding claims, **characterised in that** the handle (28) extends beyond a rear side (18) of the receiving area (16).

9. Cutlery basket (15, 15') according to one of the preceding claims, **characterised by** a receiving plate (39) for receiving knives, wherein the receiving plate (39) is mounted pivotably on the receiving area (16) and can be pivoted in and out herefrom.

10. Cutlery basket (15, 15') according to one of the preceding claims, **characterised by** a supporting element (41), which can be placed in the receiving area (16) and which can be removed herefrom, wherein the supporting element (41) has a cross-shaped cross-section.

11. Cutlery basket (15, 15') according to one of the preceding claims, **characterised in that** the receiving area (16) has a plurality of openings (2, 23), wherein the openings (22, 23) have a geometry, which corresponds to a miniaturised shape of the item to be washed.

12. Cutlery basket (15, 15') according to one of the preceding claims, **characterised by** an attachment grid (44) for items to be washed, which can be placed into the receiving area (16) and which can be removed herefrom.

13. Cutlery basket (15, 15') according to one of the preceding claims, **characterised in that** the receiving area (16) and the handle (28) are manufactured in one piece from a plastic material.

14. Household dishwasher (1) with a cutlery basket (15, 15') according to one of claims 1 to 13.

15. Arrangement, comprising a rod (31), which extends along a longitudinal direction (L), and a cutlery basket (15, 15') according to one of claims 1 to 13.

## Revendications

1. Panier à couverts (15, 15') pour un lave-vaisselle ménager (1), avec une zone d'accueil (16) pour l'accueil de vaisselle, une poignée (28) prévue sur la zone d'accueil (16), un orifice de préhension (29) prévu entre la poignée (28) et la zone d'accueil (16), dans lequel l'orifice de préhension (29) traverse un côté arrière (18), un premier côté latéral (20) et un deuxième côté latéral (21) de la zone d'accueil (16), et une section de suspension (30) prévue sur la poignée (28) et s'étendant au départ de celle-ci en direction de la zone d'accueil (16) à l'intérieur de l'orifice de préhension (29), aménagée afin de suspendre le panier à couverts (15, 15') dans une barre (31) disposée en dehors du lave-vaisselle ménager (1), dans lequel la section de suspension (30) du panier à couverts (15, 15') peut être suspendue perpendiculairement à un sens longitudinal (L) de la barre (31) dans la barre (31), de sorte que la section de suspension (30) du panier à couverts (15, 15') s'engage par complémentarité de forme derrière la barre (31) en présence d'une suspension perpendiculaire dans la barre (31).

2. Panier à couverts (15, 15') selon la revendication 1, **caractérisé en ce que** la section de suspension (30) du panier à couverts (15, 15') est arquée.

3. Panier à couverts (15, 15') selon la revendication 1 ou 2, **caractérisé en ce que** la zone d'accueil (16) est parallélépipédique, dans lequel la zone d'accueil (16) présente, en un côté inférieur (17) éloigné de la poignée (28) au moins une rainure (24A, 25A) s'étendant à l'intérieur de la zone d'accueil (16).

4. Panier à couverts (15, 15') selon la revendication 1, 2 ou 3, **caractérisé en ce que** la zone d'accueil (16) présente une première rainure (24A) et une deuxième rainure (25A) disposée perpendiculairement à la première rainure (24A).

5. Panier à couverts (15, 15') selon l'une des revendications précédentes, **caractérisé par** un dispositif de liaison (33) aménagé afin de relier le panier à couverts (15) de façon amovible à un panier à couverts supplémentaire (15').

6. Panier à couverts (15, 15') selon la revendication 5, **caractérisé en ce que** le dispositif de liaison (33) présente un premier élément de liaison (34) prévu sur la poignée (28) et s'étendant à l'écart de la zone d'accueil (16) et un premier élément d'accueil (35) correspondant prévu sur la poignée (28), dans lequel lorsque le panier à couverts (15) est relié au panier à couverts supplémentaire (15'), le premier élément de liaison (34) du panier à couverts (15) s'engrène par complémentarité de forme dans le premier élément d'accueil (35) du panier à couverts supplémentaire (15') et le premier élément de liaison (34) du panier à couverts supplémentaire (15') s'engrène par complémentarité de forme dans le premier élément d'accueil (35) du panier à couverts (15).

7. Panier à couverts (15, 15') selon la revendication 6, **caractérisé en ce que** le dispositif de liaison (33) présente un deuxième élément de liaison (36) prévu sur la zone d'accueil (16) et s'étendant à l'écart de la zone d'accueil (16) et un deuxième élément d'accueil (37) correspondant prévu sur la zone d'accueil (16), dans lequel lorsque le panier à couverts (15) est relié au panier à couverts supplémentaire (15'), le deuxième élément de liaison (36) du panier à couverts (15) s'engrène par complémentarité de forme dans le deuxième élément d'accueil (37) du panier à couverts supplémentaire (15') et le deuxième élément de liaison (36) du panier à couverts supplémentaire (15') s'engrène par complémentarité de forme dans le deuxième élément d'accueil (37) du panier à couverts (15).

8. Panier à couverts (15, 15') selon l'une des revendications précédentes, **caractérisé en ce que** la poignée (28) s'étend au-délà du côté arrière (18) de la zone d'accueil (16).

9. Panier à couverts (15, 15') selon l'une des revendications précédentes, **caractérisé par** une plaque d'accueil (39) pour l'accueil de couteaux, dans lequel la plaque d'accueil (39) est logée de façon pivotante sur la zone d'accueil (16) et peut être pivotée à l'intérieur et en dehors de celle-ci.

10. Panier à couverts (15, 15') selon l'une des revendications précédentes, **caractérisé par** un élément d'appui (41), pouvant être inséré dans la zone d'accueil (16) et retiré de celle-ci, dans lequel l'élément d'appui (41) est de section cruciforme.

11. Panier à couverts (15, 15') selon l'une des revendications précédentes, **caractérisé en ce que** la zone d'accueil (16) présente une pluralité de perforations (22, 23), dans lequel les perforations (22, 23) présentent une géométrie correspondant à une forme miniaturisée de la vaisselle.

12. Panier à couverts (15, 15') selon l'une des revendications précédentes, **caractérisé par** une grille d'immobilisation de la vaisselle (44), pouvant être insérée dans la zone d'accueil (16) et retirée de celle-ci.

13. Panier à couverts (15, 15') selon l'une des revendications précédentes, **caractérisé en ce que** la zone d'accueil (16) et la poignée (28) sont fabriquées en une seule pièce en un matériau plastique.

14. Lave-vaisselle ménager (1) avec un panier à couverts (15, 15') selon l'une des revendications 1 à 13.

15. Agencement comprenant une barre (31) s'étendant le long de son sens longitudinal (L) et un panier à couverts (15, 15') selon l'une des revendications 1 à 13.
